# FASCICULE DE BREVET EUROPEEN

(11) **EP 3 729 569 B1**
(45) Date de publication et mention de la délivrance du brevet: **29.11.2023**
(21) Numéro de dépôt: 18815255.7
(22) Date de dépôt: 14.12.2018
(51) Int. Cl.: H01R 43/26, H01R 13/422, H01R 13/50, H01R 13/631

(54) **SUPPORT DE MONTAGE DESTINE A FACILITER UNE CONNEXION D'AU MOINS UN CONNECTEUR LIBRE SUR UN CONNECTEUR COMPLEMENTAIRE**
MONTAGETRÄGER ZUR ERLEICHTERUNG DER VERBINDUNG MINDESTENS EINES FREIEN VERBINDERS MIT EINEM KOMPLEMENTÄREN VERBINDER
MOUNTING SUPPORT INTENDED TO MAKE IT EASIER TO CONNECT AT LEAST ONE FREE CONNECTOR TO A COMPLEMENTARY CONNECTOR

(30) Priorité: 21.12.2017 FR 1762853
(43) Date de publication de la demande: 28.10.2020
(73) Titulaire: SAGEMCOM BROADBAND SAS, 92500 Rueil-Malmaison (FR)
(72) Inventeur: SUSINI, Dominique, 92500 Rueil Malmaison (FR); MAURECH, Cécile, 92500 Rueil Malmaison (FR); LE HENANFF, Yann, 92500 Rueil Malmaison (FR); KOHN, Stéphane, 92500 Rueil Malmaison (FR)
(74) Mandataire: Lavaud, Thomas
(86) Numéro de dépôt international: PCT/EP2018/085088
(87) Numéro de publication internationale: WO 2019/121433

(56) Documents cités:
- FR-A1- 2 842 656
- JP-A- 2011 159 556
- JP-U- S63 111 779
- US-A- 5 871 374
- US-A1- 2015 270 642

## Description

L'invention concerne le domaine des supports de montage destinés à faciliter une connexion d'au moins un connecteur libre sur un connecteur complémentaire.

### ARRIERE PLAN DE L'INVENTION

La miniaturisation de certains équipements électriques modernes, la multiplication des fonctions qu'ils mettent en oeuvre, et la réduction de leurs coûts de fabrication, poussent les concepteurs desdits équipements électriques à utiliser des connecteurs petits et fragiles.

Ainsi, un équipement électrique intégrant une fonction de communication sans fil, par exemple en Wi-Fi, est classiquement équipé d'un câble électrique muni à une extrémité d'un connecteur libre de type « U.FL » ou équivalent. Un tel équipement électrique est par exemple une passerelle résidentielle, un boîtier décodeur, un téléphone mobile, une tablette, un ordinateur portable, etc.

L'utilisation de ce type de câble électrique présente un certain nombre de risques, en particulier au moment de l'assemblage en usine de l'équipement électrique, ou au cours d'une opération de réparation de l'équipement électrique en service après-vente. Ces risques comprennent le risque de détériorer le connecteur libre au moment de son montage sur un connecteur complémentaire lui-même monté par exemple sur une carte électrique, le risque de connecter un câble électrique erroné, et le risque de réaliser une connexion défaillante du connecteur libre sur le connecteur complémentaire.

FR2842656 divulgue un support de montage de l'art antérieur.

### OBJET DE L'INVENTION

L'invention a pour objet de limiter les risques qui viennent d'être décrits.

### RESUME DE L'INVENTION

En vue de la réalisation de ce but, on propose un support de montage destiné à faciliter une connexion d'au moins un connecteur libre sur un connecteur complémentaire, le connecteur libre étant monté à une extrémité d'un câble électrique, le connecteur complémentaire pouvant être monté sur une carte électrique, le support de montage comprenant une base de forme générale sensiblement plate et, pour chaque connecteur libre, une première empreinte et une deuxième empreinte formées sur une face de la base, la première empreinte étant agencée pour accueillir une tête du connecteur libre et comprenant des premiers moyens de maintien agencés pour maintenir la tête du connecteur libre dans la première empreinte, la deuxième empreinte étant agencée pour accueillir une portion de raccord du connecteur libre et du câble électrique, et comprenant des deuxièmes moyens de maintien agencés pour maintenir la portion de raccord dans la deuxième empreinte.

Le support de montage selon l'invention permet de pré-positionner le connecteur libre, de le présenter de manière précise en regard du connecteur complémentaire, et de le maintenir en position au cours de l'opération de connexion. On réduit ainsi les risques de survenue d'un montage défaillant.

On propose aussi un procédé de connexion d'un connecteur libre sur un connecteur complémentaire, le connecteur libre étant positionné à une extrémité d'un câble électrique, comprenant les étapes de :
- positionner la tête du connecteur libre dans la première empreinte d'un support de montage tel que celui qui vient d'être décrit ;
- positionner la portion de raccord dans la deuxième empreinte ;
- présenter la face de la base du support de montage en regard du connecteur complémentaire ;
- appuyer sur le dessus du support de montage pour connecter le connecteur libre au connecteur complémentaire.

D'autres caractéristiques et avantages de l'invention ressortiront à la lecture de la description qui suit de modes de réalisation particuliers, non limitatifs de l'invention.

### BREVE DESCRIPTION DES DESSINS

Il sera fait référence aux dessins annexés parmi lesquels :
- la figure 1 représente un boîtier et une carte électrique d'un équipement électrique, et un support de montage selon l'invention ;
- la figure 2 représente la connexion de connecteurs libres sur des connecteurs complémentaires à l'aide du support de montage ;
- la figure 3 représente un support de montage selon un premier mode de réalisation de l'invention ;
- la figure 4 représente le support de montage selon le premier mode de réalisation de l'invention, dans lequel sont positionnés des connecteurs libres ;
- la figure 5 représente le montage d'un connecteur libre dans le support de montage ;
- la figure 6 représente un support de montage selon un deuxième mode de réalisation de l'invention ;
- la figure 7 représente le support de montage selon le deuxième mode de réalisation de l'invention, dans lequel sont positionnés des connecteurs libres ;
- la figure 8 représente un support de montage selon un troisième mode de réalisation de l'invention ;
- la figure 9 représente le support de montage selon le troisième mode de réalisation de l'invention, dans lequel sont positionnés des connecteurs libres ;
- la figure 10 représente une carte électrique et le support de montage selon un quatrième mode de réalisation de l'invention, dans lequel sont positionnés des connecteurs libres ;
- la figure 11 représente des têtes de connecteurs libres positionnés dans des premières empreintes ;
- la figure 12 représente le support de montage selon un cinquième mode de réalisation de l'invention, dans lequel sont positionnés des connecteurs libres.

### DESCRIPTION DETAILLEE DE L'INVENTION

En référence aux figures 1 et 2, un support de montage selon l'invention 1 est ici destiné à faciliter la connexion de quatre connecteurs libres 2, montés chacun à une extrémité d'un câble électrique 3, sur quatre connecteurs complémentaires 4 montés à proximité d'un bord d'une carte électrique 5.

Le montage en question est réalisé par un opérateur au cours de la fabrication de l'équipement électrique ou au cours d'une opération de réparation de l'équipement électrique en service après-vente.

L'équipement électrique est ici une passerelle résidentielle comprenant un boîtier 7, quatre antennes 8 et la carte électrique 5.

Chaque antenne 8 est connectée à l'un des câbles électriques 3. Ainsi, chaque câble électrique 3 comprend une extrémité connectée à une antenne 8 et est muni, à l'autre extrémité, d'un connecteur libre 2.

Les quatre connecteurs libres 2 sont montés dans le support de montage 1. Le montage est un montage serré si le support de montage 1 est destiné à demeurer dans la passerelle résidentielle, ou un montage souple si le support de montage 1 doit être retiré une fois que les connecteurs libres 2 ont été montés sur les connecteurs complémentaires 4.

Au moment de l'assemblage de la passerelle résidentielle, l'opérateur installe les antennes 8 contre le fond du boîtier 7. Puis, la carte électrique 5 est positionnée au-dessus des antennes 8, contre les antennes 8. Les quatre câbles électriques 3 s'étendent depuis les antennes 8, cheminent à proximité d'une paroi interne du boîtier 7, passent au-dessus de la carte électrique 5, puis sont repliés vers l'intérieur du boîtier 7.

L'opérateur saisit alors le support de montage 1, présente en regard des connecteurs complémentaires 4 une face d'une base du support de montage 1 sur laquelle sont positionnés les connecteurs libres 2, puis appuie sur le dessus du support de montage 1 pour connecter les connecteurs libres 2 aux connecteurs complémentaires 4.

On réduit ainsi de manière importante le risque de détériorer les connecteurs libres 2 au moment du montage, le risque de connecter un câble électrique 3 erroné (car les connecteurs libres 2 et donc les câbles électriques 3 sont pré-positionnés grâce au support de montage 1), et le risque de réaliser une connexion défaillante des connecteurs libres 2 sur les connecteurs complémentaires 4.

Les quatre connecteurs libres 2 sont connectés sur les quatre connecteurs complémentaires 4 en une seule opération, ce qui facilite grandement le montage. La vérification du montage peut être faite grâce à un simple contrôle visuel au moment de l'assemblage, et ne nécessite pas de test sur le produit fini.

En référence aux figures 3 et 4, un support de montage selon un premier mode de réalisation de l'invention 10 est destiné à accueillir quatre connecteurs libres 11.

On décrit tout d'abord les connecteurs libres 11.

Chaque connecteur libre 11 est ici un connecteur femelle U.FL. Chaque connecteur complémentaire est donc ici un connecteur mâle U.FL.

Chaque connecteur libre 11 comporte une tête 12, une embase 13 et un embout de sertissage 14.

La tête 12 présente une forme générale cylindrique comprenant des parois métalliques à l'intérieur desquelles s'étend un élément de connexion femelle tubulaire 15. L'embase 13 s'étend depuis les parois métalliques de la tête 12 perpendiculairement à une hauteur de la tête 12. L'embout de sertissage 14 s'étend dans le prolongement de l'embase 13.

Le connecteur libre 11 est serti sur une extrémité du câble électrique 16, au niveau de l'embout de sertissage 14.

On décrit maintenant le support de montage 10.

Le support de montage 10 peut être fabriqué en tout type de matière, plus ou moins souple, plus ou moins dure : matière plastique quelconque, élastomère, etc. Le support de montage 10 peut être fabriqué en une matière transparente afin de voir la carte électrique au travers du support de montage 10, de manière à pouvoir présenter le support de montage précisément en face des connecteurs complémentaires.

Le support de montage 10 comporte une base 18 de forme générale sensiblement plate et quatre paires d'empreintes comprenant chacun une première empreinte 25 et une deuxième empreinte 26. Les premières empreintes 25 et les deuxièmes empreintes 26 sont formées sur une même face 19 de la base 18.

La base 18 comprend une première partie de base 21 et une deuxième partie de base 22, définies selon une largeur de la base. La première partie de base 21 et la deuxième partie de base 22 sont séparées par une zone flexible 23 formant une bande s'étendant dans une longueur de la base 18. La zone flexible 23 présente une épaisseur plus faible que celle de la première partie de base 21 et de la deuxième partie de base 22, ce qui lui confère sa flexibilité.

La première partie de base 21 comporte quatre premières empreintes 25 disposées régulièrement dans la longueur de la base 18. La deuxième partie de base 22 comporte quatre deuxièmes empreintes 26 disposées régulièrement dans la longueur de la base 18. Les premières empreintes 25 et les deuxièmes empreintes 26 sont formées par des nervures 27 de section rectangulaire s'étendant verticalement depuis la base 18.

Chaque paire d'empreintes, comprenant une première empreinte 25 et une deuxième empreinte 26 positionnée en regard de la première empreinte 25 de l'autre côté de la zone flexible 23, est destinée à accueillir un connecteur libre 11.

Chaque première empreinte 25 est agencée pour accueillir la tête 12 du connecteur libre 11.

Chaque première empreinte 25 comprend des premiers moyens de maintien agencés pour maintenir la tête 12 du connecteur libre 11 dans la première empreinte 25, avec un jeu en rotation autour d'un axe de la tête 12. Le jeu en rotation est par exemple un jeu de 0,2mm.

La première empreinte 25 comporte une portion partiellement circulaire 28 ayant la forme d'un cercle présentant une ouverture angulaire 29. Un doigt 30 est formé tangentiellement à une circonférence du cercle, à l'extérieur du cercle, et s'étend dans l'ouverture angulaire 29 au-delà de l'extrémité 33 de la portion partiellement circulaire 28. La portion partiellement circulaire 28 comporte de plus un pion radial 31 s'étendant depuis la portion partiellement circulaire 28 vers le centre du cercle.

Les premiers moyens de maintien de la première empreinte 25 comprennent donc la portion partiellement circulaire 28 et le pion radial 31, qui forment des moyens d'encliquetage. Lorsque la tête 12 d'un connecteur libre 11 est positionnée dans la première empreinte 25, la portion partiellement circulaire 28 et le pion radial 31 se déforment légèrement pour permettre l'encliquetage de la tête 12. Comme l'ouverture angulaire 29 est plus étendue que la largeur de l'embase 13 du connecteur libre 11, la tête 12 est maintenue dans la première empreinte 25 avec un jeu en rotation autour d'un axe de la tête 12. L'axe de la tête 12 est confondu avec un axe de l'élément de connexion femelle tubulaire 15. La rotation de la tête 12 est limitée par l'extrémité du doigt 30 et par l'extrémité 33 de la portion partiellement circulaire 28, contre lesquelles viennent buter respectivement l'embout de sertissage 14 et l'embase 13 du connecteur libre 11.

Chaque deuxième empreinte 26 est agencée pour accueillir une portion de raccord 35 du connecteur libre 11 et du câble électrique 16, et comprend des deuxièmes moyens de maintien agencés pour fixer la portion de raccord 35 dans la deuxième empreinte 26.

La portion de raccord 35 est ici une certaine longueur du câble électrique 16, située à proximité de l'embout de sertissage 14 du connecteur libre 11.

Chaque deuxième empreinte 26 comporte deux nervures longitudinales 36 parallèles entre elles et formant un passage 37 entre les deux nervures longitudinales 36. Les deux nervures longitudinales 36 comprennent une nervure 36a et une nervure 36b. La nervure 36a est plus longue que la nervure 36b d'une portion de nervure. Une languette 38 s'étend depuis le haut de la nervure 36b, au niveau de la portion de nervure, parallèlement à un fond du passage 37.

La paroi interne de chaque nervure longitudinale 36 comporte une nervure verticale 39 s'étendant selon une hauteur de la nervure longitudinale 36. Les nervures verticales 39 sont chacune situées soit à une extrémité d'une nervure longitudinale 36, soit dans la longueur d'une nervure longitudinale 36.

Dans chaque paire d'empreintes, le passage 37 de la deuxième empreinte 26 est orienté de manière à déboucher en regard de l'ouverture angulaire 29 de la portion partiellement circulaire 28 de la première empreinte 25.

Les moyens de maintien de chaque deuxième empreinte 26 comprennent donc les nervures longitudinales 36, les nervures verticales 39 et la languette 38. Les nervures longitudinales 36 et les nervures verticales 39 forment des moyens d'encliquetage. Lorsque la portion de raccord 35 est positionnée dans la deuxième empreinte 26, les nervures longitudinales 36 se déforment légèrement, ce qui déplace légèrement les nervures verticales 39 et permet l'encliquetage de la portion de raccord 35 qui vient se positionner dans le passage 37. La portion de raccord 35 est alors insérée sous la languette 38 pour éviter qu'elle s'échappe du passage 37 par le dessus du passage 37.

On note que les paires d'empreintes, qui s'étendent chacune selon un axe longitudinal, sont configurées en éventail depuis un premier côté 40 de la base 18 jusqu'à un deuxième côté 41 de la base 18 opposé au premier côté 40, le premier côté 40 et le deuxième côté 41 formant des longueurs de la base 18.

Ainsi, un angle entre l'axe longitudinal X1 et un axe Y perpendiculaire au premier côté 40 est égal à α1, un angle entre l'axe longitudinal X2 et l'axe Y est égal à α2<α1, un angle entre l'axe longitudinal X3 et l'axe Y est égal à -α2, et un angle entre l'axe longitudinal X4 et l'axe Y est égal à -α1.

Les ouvertures angulaires 29 des portions partiellement circulaires 28 sont elles aussi orientées pour s'étendre en regard des passages 37.

Cette disposition en éventail facilite grandement le montage des connecteurs libres 11 sur le support de montage 10. En effet, les câbles électriques 16 arrivent des antennes en étant relativement regroupés, et s'éloignent ensuite les uns des autres du fait de l'espace entre les connecteurs complémentaires sur la carte électrique.

En référence à la figure 5, le montage des connecteurs libres 11 dans le support de montage selon le premier mode de réalisation de l'invention 10 est réalisé de la manière suivante.

Un opérateur saisit le support de montage 10, et positionne les têtes 12 des connecteurs libres 11 dans les premières empreintes 25.

L'opérateur plie la partie flexible 23 du support de montage 10 en exerçant une certaine pression sur la deuxième partie de base 22, et oriente la deuxième partie de base 22 par rapport à la première partie de base 21 d'un angle β supérieur à 180°.

Les câbles électriques s'étendent alors partiellement au-dessus des deuxièmes empreintes 26.

L'opérateur relâche alors la pression exercée sur la deuxième partie de base 22. En se libérant, la deuxième partie de base 22 vient exercer une force contre les portions de raccord 35 des câbles électriques. L'angle β est alors proche de 180°, et les portions de raccord 35 des câbles électriques viennent s'insérer dans les deuxièmes empreintes 26.

Le support de montage permet donc un maintien très pratique et efficace des connecteurs libres 11 dans le support de montage 10.

On remarque que certaines deuxièmes empreintes 26 sont munies d'un évidement 42 pratiqué dans la base du support de montage 10, sous la languette 38. Les évidements 42 permettent de démouler les languettes 38 au moment de la fabrication du support de montage 10.

En référence aux figures 6 et 7, un support de montage selon un deuxième mode de réalisation de l'invention 100 comporte une base 101 de forme générale sensiblement plate et quatre paires d'empreintes comprenant chacun une première empreinte 102 et une deuxième empreinte 103.

Les premières empreintes 102 et les deuxièmes empreintes 103 sont formées dans l'épaisseur de la base 101 sur une même face 104 de la base 101.

On note ici que les premières empreintes 102a, 102b, 102c et 102d sont différentes. Sur le support de montage final, il est bien sûr possible (mais pas obligatoire) de choisir un seul modèle de première empreinte. Ceci est valable pour toutes les premières empreintes et pour toutes les deuxièmes empreintes de tous les modes de réalisation décrits dans ce texte.

La première empreinte 102a comporte une première rainure longitudinale 105 d'une première largeur et une deuxième rainure longitudinale 106 d'une deuxième largeur supérieure à la première largeur. La première rainure longitudinale 105 et la deuxième rainure longitudinale 106 sont coaxiales.

La deuxième rainure longitudinale 106 débouche dans la première rainure longitudinale 105.

La première rainure longitudinale 105 comporte des languettes longitudinales 107 qui s'étendent depuis les bords supérieurs de la première rainure longitudinale 105, le long desdits bords supérieurs.

Une patte flexible 108 dans une direction perpendiculaire à la base 101 est pratiquée dans la deuxième rainure longitudinale 106. La patte flexible 108 s'étend dans la longueur de la deuxième rainure longitudinale 106. La patte flexible 108 comporte à son extrémité libre une surépaisseur inclinée 109 formant crochet.

La base 101 comporte des évidements longitudinaux qui s'étendent au niveau des bords de la première rainure longitudinale 105 et de la deuxième rainure longitudinale 106.

La deuxième empreinte 103a comporte une troisième rainure longitudinale 111 d'une troisième largeur inférieure à la première largeur. La troisième rainure longitudinale 111 est coaxiale à la première rainure longitudinale 105. La première rainure longitudinale 105 débouche dans la troisième rainure longitudinale 111. Les languettes longitudinales 107 se prolongent au-dessus d'épaulements 113 situés à la jonction de la première rainure longitudinale 105 et de la troisième rainure longitudinale 111, pour former des portions de languette 115 en forme de coin.

Les premiers moyens de maintien de la première empreinte 103a comprennent les languettes longitudinales 107 et la patte flexible 108. Lorsque le connecteur libre est monté dans le support de montage 100, l'opérateur positionne la tête dans la deuxième rainure longitudinale 106, qui guide un coulissement de la tête du connecteur libre dans le support de montage 100 préalablement à son positionnement dans la première rainure longitudinale 105. La pente de la surépaisseur inclinée 109 facilite l'insertion de la tête dans la première rainure longitudinale 105. La tête se positionne sous les languettes longitudinales 107 et vient en butée contre les épaulements 113. Suite à son encliquetage avec la patte flexible 108, la tête est maintenue dans la première rainure longitudinale 105 sous les languettes longitudinales 107, entre l'extrémité libre de la patte flexible 108, d'une part, et les épaulements 113, d'autre part.

On note que la première empreinte 102a est suffisamment grande pour que les premiers moyens de maintien maintiennent la tête du connecteur libre dans la première empreinte 102a avec un jeu en rotation autour d'un axe de la tête.

Les deuxièmes moyens de maintien de la deuxième empreinte 103a comprennent les portions de languette 115.

Une portion de raccord 116 du connecteur libre 120 et du câble électrique 121, formée ici par une portion axiale externe de l'embase du connecteur libre, est positionnée sous les portions de languette 115. La portion axiale externe présente une épaisseur inférieure à celle d'une portion axiale interne de l'embase du connecteur libre, la portion axiale interne étant quant à elle maintenue dans la première rainure longitudinale 105.

Les deuxièmes empreintes 103b, 103c, 103d sont similaires à la deuxième empreinte 103a.

Dans la première empreinte 102b, la patte flexible, 108, située dans la deuxième rainure longitudinale 106, est portée par deux bras 120 qui s'étendent parallèlement et de part et d'autre de la première rainure longitudinale 105. Suite à son encliquetage avec la patte flexible 108, la tête est maintenue dans la première rainure longitudinale 105 entre l'extrémité libre de la patte flexible 108, d'une part, et l'épaulement 124 situé à la jonction de la première rainure longitudinale 105 et de la troisième rainure longitudinale 111, d'autre part.

Dans la première empreinte 102c, la patte flexible 108 comprend une nervure longitudinale 122 située dans une partie centrale de la patte flexible 108, perpendiculairement à un axe de la première nervure longitudinale 105. La patte flexible 108 est portée par un bras 123 qui s'étend dans la première nervure longitudinale 105. Suite à son encliquetage avec la patte flexible 108, la tête est maintenue dans la première rainure longitudinale 105 entre la nervure longitudinale 122 de la patte flexible 108, d'une part, et l'épaulement situé à la jonction de la première rainure longitudinale 105 et de la troisième rainure longitudinale 111, d'autre part.

Dans la première empreinte 102d, deux pattes flexibles 108 s'étendant dans la deuxième rainure longitudinale 106, perpendiculairement à un axe de celle-ci. Les deux pattes flexibles 108 sont en regard l'une de l'autre et présentent chacune une surépaisseur à leur extrémité libre. La surépaisseur de chaque patte flexible 108 présente une pente inclinée dans la direction de l'axe de la deuxième rainure longitudinale 106. Les pentes des surépaisseurs facilitent l'insertion de la tête dans la première rainure longitudinale.

On note que les paires d'empreintes, qui s'étendent chacune selon un axe longitudinale X, sont à nouveau configurées en éventail depuis un premier côté 130 de la base 101 jusqu'à un deuxième côté 131 opposé au premier côté 130, le premier côté 130 et le deuxième côté 131 étant des longueurs de la base 101.

En référence aux figures 8 et 9, un support de montage selon un troisième mode de réalisation de l'invention 200 comporte une base 201 de forme générale sensiblement plate et quatre paires d'empreintes comprenant chacune une première empreinte 202 et une deuxième empreinte 203. Les premières empreintes 202 et les deuxièmes empreintes 203 sont formées dans l'épaisseur de la base 201 sur une même face 204 de la base 201.

Chaque première empreinte 202 comporte une première rainure longitudinale 205 d'une première largeur et une deuxième rainure longitudinale 206 d'une deuxième largeur supérieure à la première largeur. La première rainure longitudinale 205 et la deuxième rainure longitudinale 206 sont coaxiales.

La deuxième rainure longitudinale 206 débouche dans la première rainure longitudinale 205.

La première rainure longitudinale 205 comporte des languettes longitudinales 207 qui s'étendent depuis les bords supérieurs de la première rainure longitudinale 205, le long desdits bords supérieurs.

Un pion 208 s'étend verticalement depuis un fond de la deuxième rainure longitudinale 206.

Chaque deuxième empreinte 203 comporte une troisième rainure longitudinale 211 d'une troisième largeur inférieure à la première largeur.

Les premiers moyens de maintien de la première empreinte 202 comprennent le pion 208, l'épaulement 209 entre la première portion longitudinale 205 et la troisième portion longitudinale 211, et les languettes longitudinales 207. Lorsque le connecteur libre est monté dans le support de montage 200, l'opérateur positionne la tête dans la deuxième rainure longitudinale 206, qui guide un coulissement de la tête du connecteur libre dans le support de montage 200 préalablement à son positionnement dans la première rainure longitudinale 205. La tête vient en butée contre l'épaulement 209. La tête est maintenue dans la première rainure longitudinale 205, sous les languettes longitudinales 207, entre le pion 208, d'une part, et l'épaulement 209, d'autre part.

Les deuxièmes empreintes 203 sont semblables aux deuxièmes empreintes 103. Les deuxièmes moyens de maintien comprennent les portions de languette 215.

Une portion de raccord 216 du connecteur libre 220 et du câble électrique 221, formée ici par une portion axiale externe de l'embase du connecteur libre, est positionnée sous les languettes supérieures 215.

Dans la première empreinte 202d, un évidement est pratiqué sur les côtés de la première rainure longitudinale 205 et au niveau de l'interface entre la première rainure longitudinale 205 et la troisième rainure longitudinale 211. Ainsi, seule une mince bande de matière 223 relie la première rainure longitudinale 205 et la troisième rainure longitudinale 211.

On note que les paires d'empreintes sont à nouveau configurées en éventail depuis un premier côté de la base jusqu'à un deuxième côté opposé au premier côté, le premier côté et le deuxième côté étant des longueurs de la base.

En référence aux figures 10 et 11, un support de montage selon un quatrième mode de réalisation de l'invention 300 comporte une base 301 de forme générale sensiblement plate et quatre paires d'empreintes comprenant chacun une première empreinte 302 et une deuxième empreinte. Les premières empreintes 302 et les deuxièmes empreintes sont formées dans une épaisseur de la base 301.

Le support de montage 300 est fabriqué en un matériau transparent, ce qui facilite le positionnement des connecteurs libre 304 sur les connecteurs complémentaires de la carte électrique 305.

Chaque première empreinte 302 est une cavité comprenant une première rainure longitudinale 307 de largeur 11 et une deuxième rainure longitudinale 308 de largeur 12, avec 12<11, qui sont superposées dans l'épaisseur de la base 301. La première rainure longitudinale 307 s'étend dans le fond de la cavité et débouche dans la deuxième rainure longitudinale 308 qui débouche à l'extérieur du support de montage 300.

La tête 309 du connecteur libre 304 est maintenue dans la première empreinte 302 grâce à un épaulement 310 défini par la différence entre les largeurs 11 et 12.

On note qu'il existe un jeu J permettant à la tête 309 du connecteur libre 304 de se positionner dans la première empreinte. Le jeu J est ici un jeu de 0,2mm.

Chaque deuxième empreinte est une troisième rainure longitudinale de largeur 13 inférieure à 12. Chaque première empreinte débouche dans une deuxième empreinte.

La portion de raccord, qui est positionnée dans la deuxième empreinte, est ici une certaine longueur de câble électrique située à proximité de l'embout de sertissage du connecteur libre.

On note que la configuration de la figure 11 peut être mise en oeuvre sur tous les modes de réalisation décrits ici.

En référence à la figure 12, un support de montage selon un cinquième mode de réalisation de l'invention 400 est semblable au support de montage selon le quatrième mode de réalisation de l'invention 300, si ce n'est qu'une charnière 401 s'étend dans la longueur de la base du support de montage 400. La charnière 401 sépare la base en une première partie de base 402 et une deuxième partie de base 403, définies selon une largeur de la base.

La première partie de base 402 et la deuxième partie de base 403 peuvent donc être orientées l'une par rapport à l'autre, ce qui facilite le montage des connecteurs libres 404 dans le support de montage 400.

Le support de montage 400 comporte des moyens de verrouillage 406 qui permettent de solidariser la première partie de base 402 et la deuxième partie de base 403 une fois que la première partie de base 402 et la deuxième partie de base 403 ont été correctement orientées l'une par rapport à l'autre. Le support de montage 400 devient donc un corps rigide qui empêche de détériorer les câbles électriques 410 ou le sertissage des câbles électriques 410 en cas de sollicitation excessive.

On note que, quel que soit le mode de réalisation, le support de montage peut présenter des éléments de guidage tels que des pions ou des formes d'emboîtement. Les éléments de guidage permettent de guider le support de montage sur la carte électrique pour améliorer le positionnement des connecteurs libres sur les connecteurs complémentaires.

Bien entendu, l'invention n'est pas limitée aux modes de réalisation décrits, mais englobe toute variante entrant dans le champ de l'invention telle que défini par les revendications.

L'invention s'applique bien sûr à tout type d'équipement électrique, et peut par exemple être mise en œuvre dans un boîtier décodeur, un téléphone mobile, une tablette, un ordinateur portable, etc.

Le nombre de paires d'empreintes, et donc le nombre de connecteurs libres susceptibles d'être positionnés sur le support de montage, peuvent bien sûr être différents de quatre.

## Revendications

1. Support de montage destiné à faciliter une connexion d'au moins un connecteur libre (2 ; 11) sur un connecteur complémentaire (4), le connecteur libre étant monté à une extrémité d'un câble électrique (3), le connecteur complémentaire pouvant être monté sur une carte électrique (5), le support de montage (1 ; 10) comprenant une base (18 ; 101) de forme générale sensiblement plate et, pour chaque connecteur libre, une première empreinte (25) et une deuxième empreinte (26) formées sur une face (19) de la base, la première empreinte étant agencée pour accueillir une tête du connecteur libre et comprenant des premiers moyens de maintien agencés pour maintenir la tête du connecteur libre dans la première empreinte, la deuxième empreinte étant agencée pour accueillir une portion de raccord (35 ; 116) du connecteur libre et du câble électrique, le support de montage étant **caractérisé en ce que** la deuxième empreinte (26) comprend des deuxièmes moyens de maintien agencés pour maintenir la portion de raccord dans la deuxième empreinte.

2. Support de montage selon la revendication 1, dans lequel les premiers moyens de maintien sont agencés pour maintenir la tête (12) du connecteur libre (11) dans la première empreinte avec un jeu en rotation autour d'un axe de la tête.

3. Support de montage selon la revendication 1, dans lequel la première empreinte et la deuxième empreinte sont formées dans une épaisseur de la base (101).

4. Support de montage selon la revendication 1, dans lequel la première empreinte et la deuxième empreinte comprennent des nervures (27) s'étendant depuis la base (18).

5. Support de montage selon la revendication 1, la base comprenant une première partie de base (21) et une deuxième partie de base (22), le support de montage étant agencé de sorte que la première partie de base et la deuxième partie de base peuvent être orientées l'une par rapport à l'autre.

6. Support de montage selon la revendication 5, dans lequel la première partie de base comprend la première empreinte et la deuxième partie de base comprend la deuxième empreinte.

7. Support de montage selon la revendication 5, comprenant une zone flexible (23) située entre la première partie de base et la deuxième partie de base et pouvant être pliée.

8. Support de montage selon la revendication 5, comprenant une charnière (401) située entre la première partie de base (402) et la deuxième partie de base (403).

9. Support de montage selon la revendication 5, le support de montage étant agencé de sorte que, lorsque la tête du connecteur libre est positionnée dans la première empreinte et que la deuxième partie de base est orientée par rapport à la première partie de base d'un angle supérieur à 180°, un rapprochement de la deuxième partie de base vers la première partie de base vient insérer la portion de raccord dans la deuxième empreinte.

10. Support de montage selon la revendication 1, dans lequel les premiers moyens de maintien et/ou les deuxièmes moyens de maintien comportent des moyens d'encliquetage.

11. Support de montage selon la revendication 10, dans lequel les moyens d'encliquetage comprennent une patte flexible (108) dans une direction perpendiculaire à la base.

12. Support de montage selon la revendication 1, la première empreinte comprenant une première rainure longitudinale (105) et une deuxième rainure longitudinale (106) débouchant dans la première rainure longitudinale, la deuxième rainure longitudinale étant agencée pour guider un coulissement de la tête du connecteur libre dans le support de montage préalablement à son positionnement dans la première rainure longitudinale.

13. Equipement électrique comprenant un connecteur complémentaire, un câble électrique ayant un connecteur libre positionné à une extrémité du câble électrique, et un support de montage (1; 100) selon l'une des revendications précédentes.

14. Procédé de connexion d'un connecteur libre sur un connecteur complémentaire, le connecteur libre étant positionné à une extrémité d'un câble électrique, comprenant les étapes de :
- positionner la tête du connecteur libre dans la première empreinte d'un support de montage selon l'une des revendications 1 à 12 ;
- positionner la portion de raccord dans la deuxième empreinte ;
- présenter la face de la base du support de montage en regard du connecteur complémentaire ;
- appuyer sur le dessus du support de montage pour connecter le connecteur libre au connecteur complémentaire.

## Patentansprüche

1. Montageträger, der dazu bestimmt ist, eine Verbindung mindestens eines freien Verbinders (2; 11) mit einem komplementären Verbinder (4) zu erleichtern, wobei der freie Verbinder an einem Ende eines elektrischen Kabels (3) angebracht ist, wobei der komplementäre Verbinder an einer Leiterplatte (5) angebracht werden kann, wobei der Montageträger (1; 10) eine Basis (18; 101) mit einer im Wesentlichen flachen allgemeinen Form umfasst, sowie für jeden freien Verbinder eine erste Vertiefung (25) und eine zweite Vertiefung (26), die in einer Fläche (19) der Basis ausgebildet sind, wobei die erste Vertiefung ausgebildet ist, einen Kopf des freien Verbinders aufzunehmen und erste Haltemittel umfasst, die ausgebildet sind, den Kopf des freien Verbinders in der ersten Vertiefung zu halten, wobei die zweite Vertiefung ausgebildet ist, einen Verbindungsabschnitt (35; 116) des freien Verbinders und des elektrischen Kabels aufzunehmen, wobei der Montageträger **dadurch gekennzeichnet ist, dass** die zweite Vertiefung (26) zweite Haltemittel umfasst, die ausgebildet sind, den Verbindungsabschnitt in der zweiten Vertiefung zu halten.

2. Montageträger nach Anspruch 1, bei dem die ersten Haltemittel ausgebildet sind, den Kopf (12) des freien Verbinders (11) in der ersten Vertiefung mit einem Rotationsspiel um eine Achse des Kopfes zu halten.

3. Montageträger nach Anspruch 1, bei dem die erste Vertiefung und die zweite Vertiefung in einer Dicke der Basis (101) ausgebildet sind.

4. Montageträger nach Anspruch 1, bei dem die erste Vertiefung und die zweite Vertiefung Rippen (27) umfassen, die sich ab der Basis (18) erstrecken.

5. Montageträger nach Anspruch 1, wobei die Basis einen ersten Basisteil (21) und einen zweiten Basisteil (22) umfasst, wobei der Montageträger derart ausgebildet ist, dass der erste Basisteil und der zweite Basisteil zueinander ausgerichtet werden können.

6. Montageträger nach Anspruch 5, bei dem der erste Basisteil die erste Vertiefung und der zweite Basisteil die zweite Vertiefung umfasst.

7. Montageträger nach Anspruch 5, umfassend eine flexible Zone (23), die sich zwischen dem ersten Basisteil und dem zweiten Basisteil befindet und umgebogen werden kann.

8. Montageträger nach Anspruch 5, umfassend ein Scharnier (401), das sich zwischen dem ersten Basisteil (402) und dem zweiten Basisteil (403) befindet.

9. Montageträger nach Anspruch 5, wobei der Montageträger derart ausgebildet ist, dass, wenn der Kopf des freien Verbinders in der ersten Vertiefung positioniert ist und wenn der zweite Basisteil in Bezug auf den ersten Basisteil um einen Winkel von größer 180° ausgerichtet ist, eine Annäherung des zweiten Basisteils in Richtung des ersten Basisteils den Verbindungsabschnitt in die zweite Vertiefung einfügen wird.

10. Montageträger nach Anspruch 1, bei dem die ersten Haltemittel und/oder die zweiten Haltemittel Rastmittel umfassen.

11. Montageträger nach Anspruch 10, bei dem die Rastmittel eine flexible Lasche (108) umfassen, die in einer Richtung senkrecht zur Basis flexibel ist.

12. Montageträger nach Anspruch 1, bei dem die erste Vertiefung eine erste Längsnut (105) und eine zweite Längsnut (106) umfasst, die in die erste Längsnut mündet, wobei die zweite Längsnut ausgebildet ist, ein Gleiten des Kopfes des freien Verbinders in dem Montageträger vor seiner Positionierung in der ersten Längsnut zu führen.

13. Elektrische Ausrüstung, umfassend einen komplementären Verbinder, ein elektrisches Kabel, das einen freien Verbinder hat, der an einem Ende des elektrischen Kabels positioniert ist, und einen Montageträger (1; 100) nach einem der vorhergehenden Ansprüche.

14. Verbindungsverfahren zur Verbindung eines freien Verbinders mit einem komplementären Verbinder, wobei der freie Verbinder an einem Ende eines elektrischen Kabels positioniert ist, umfassend die Schritte:
- Positionieren des Kopfs des freien Verbinders in einer ersten Vertiefung eines Montageträgers nach einem der Ansprüche 1 bis 12;
- Positionieren des Verbindungsabschnitts in der zweiten Vertiefung;
- Anordnen der Fläche der Basis des Montageträgers gegenüber dem komplementären Verbinder;
- Drücken auf die Oberseite des Montageträgers, um den freien Verbinder mit dem komplementären Verbinder zu verbinden.

## Claims

1. An assembly support for making it easier to connect at least one free connector (2; 11) to a complementary connector (4), the free connector being mounted at one end of an electric cable (3), the complementary connector being suitable for mounting on a PCB (5), the assembly support (1; 10) comprising a base (18; 101) that is substantially flat in general shape and, for each free connector, a first recess (25) and a second recess (26) formed in a face (19) of the base, the first recess being arranged to accommodate a head of the free connector and including first holder means arranged to hold the head of the free connector in the first recess, the second recess being arranged to accommodate a coupling portion (35; 116) coupling together the free connector and the electric cable, the assembly support being **characterized in that** the second recess (26) comprises second holder means arranged to hold the coupling portion in the second recess.

2. An assembly support according to claim 1, wherein the first holder means are arranged to hold the head (12) of the free connector (11) in the first recess with clearance allowing the head to turn about an axis of the head.

3. An assembly support according to claim 1, wherein the first recess and the second recess are formed in the thickness of the base (101).

4. An assembly support according to claim 1, wherein the first recess and the second recess comprise ribs (27) extending from the base (18).

5. An assembly support according to claim 1, the base comprising a first base portion (21) and a second base portion (22), the assembly support being arranged so that the first base portion and the second base portion can be tilted relative to each other.

6. An assembly support according to claim 5, wherein the first base portion includes the first recess and the second base portion includes the second recess.

7. An assembly support according to claim 5, including a flexible zone (23) situated between the first base portion and the second base portion, and suitable for being flexed.

8. An assembly support according to claim 5, including a hinge (401) situated between the first base portion (402) and the second base portion (403).

9. An assembly support according to claim 5, the assembly support being arranged in such a manner that, when the head of the free connector is positioned in the first recess and the second base portion is tilted relative to the first base portion by an angle greater than 180°, moving the second base portion towards the first base portion causes the coupling portion to be inserted into the second recess.

10. An assembly support according to claim 1, wherein the first holder means and/or the second holder means comprise snap fastener means.

11. An assembly support according to claim 10, wherein the snap fastener means include a flexible tab (108) that is flexible in a direction perpendicular to the base.

12. An assembly support according to claim 1, the first recess including a first longitudinal groove (105) and a second longitudinal groove (106) opening out into the first longitudinal groove, the second longitudinal groove being arranged to guide sliding of the head of the free connector in the assembly support prior to the head being positioned in the first longitudinal groove.

13. Electrical equipment including a complementary connector, an electric cable having a free connector positioned at one end of the electric cable, and an assembly support (1; 100) according to any preceding claim.

14. A method of connecting a free connector to a complementary connector, the free connector being positioned at one end of an electric cable, and the method comprising the steps of:
· positioning the head of the free connector in the first recess of an assembly support according to any one of claims 1 to 12;
· positioning the coupling portion in the second recess;
· presenting the face of the base of the assembly support so that it faces the complementary connector;
· pressing on the top of the assembly support to connect the free connector to the complementary connector.
